# EUROPÄISCHE PATENTSCHRIFT

(11) **EP 0 639 530 B1**
(45) Veröffentlichungstag und Bekanntmachung des Hinweises auf die Patenterteilung: **11.06.1997**
(21) Anmeldenummer: 94112462.0
(22) Anmeldetag: 10.08.1994
(51) Int. Cl.: B67B 7/18, B65B 21/12, B65B 21/18

(54) **Vorrichtung zum maschinellen Entfernen von Schraubdeckeln von Flaschen**
Device for mechanically withdrawing threaded caps from bottles
Dispositif pour séparer mécaniquement des capuchons à vis de bouteilles

(30) Priorität: 18.08.1993 DE 4327769
(43) Veröffentlichungstag der Anmeldung: 22.02.1995
(73) Patentinhaber: Wilkening, Dirk, D-31848 Bad Münder (DE)
(72) Erfinder: Wilkening, Dirk, D-31848 Bad Münder (DE)
(74) Vertreter: Wehser, Wulf, Dipl.-Ing.

(56) Entgegenhaltungen:
- DE-A- 2 132 244
- DE-A- 2 212 659
- DE-A- 2 815 123
- DE-B- 2 857 158
- FR-A- 2 444 613
- US-A- 4 265 071

## Beschreibung

Die Erfindung betrifft eine Vorrichtung zum maschinellen Entfernen von Schraubdeckeln von Flaschen, wie Deckeln von Saft-, Mineralwasser- oder aber auch Bierflaschen, mit wenigstens einem die Deckel in Öffnungsrichtung drehenden Aggregat und wenigstens einem dem Transport der Flaschen dienenden, in einer Trägerplatte gehaltenen Hubaggregat, in welchem sowohl eine Vorrichtung zum Festhalten und Entnehmen der Flaschen als auch eine Vorrichtung zum Drehen der Deckel in öffnungsrichtung angeordnet ist.

Eine Vorrichtung der vorbeschriebenen Gattung ist nach der DE-A 2 132 244 bekannt. Bei der bekannten Vorrichtung sind an mittels eines Schwenkantriebs horizontal und vertikal bewegbaren Halteplatten Greiferköpfe befestigt, die dann, wenn sie durch die Halteplatte in ensprechende Position gebracht sind, auf die Flaschen aufsetzbar sind, um je eine Flasche mit einem jeweils zugeordneten Greifkopf zu ergreifen. Während des Transportes einer ergriffenen Flasche, wird diese mit einem Auf- und Abschrauber entweder entdeckelt oder verdeckelt.

Sämtliche Auf- und Abschrauber werden durch den Schwenkantrieb für die Halteplatte angetrieben. Die gesamten Auf- und Abschrauber der bekannten Vorrichtung werden somit gleichzeitig durch einen gemeinsamen Drehantrieb in Funktion gesetzt, unabhängig davon, ob auch jeder Greiferkopf der Halteplatte eine Flasche erfaßt hat oder nicht.

Ein sämtlichen Greifköpfen gemeinsamer Antrieb kann sich nachteilig auf die Betriebssicherheit der bekannten Vorrichtung auswirken, denn z.B. mechanische Störungen bei nur einem der Auf- und Abschrauber führen dazu, daß sämtliche Auf- und Abschrauber ausfallen. Für die entsprechenden Reparaturarbeiten ist die gesamte Vorrichtung dann für längere Zeit außer Betrieb zu setzen.

Diese Nachteile werden bei einer Vorrichtung vermieden, die sich erfindungsgemäß dadurch auszeichnet, daß jedes Hubaggregat jeweils mit einem gesonderten Drehantrieb versehen ist, daß sich ein Antriebszapfen des Antriebes senkrecht durch eine Aufnahmebohrung in der Trägerplatte erstreckt und über ein Kupplungsglied hinaus als Antriebswelle fortsetzt, wobei die Antriebswelle in einem drehfest, jedoch heb- und senkbar in der Trägerplatte sitzenden Kolbenschaft gelagert ist, in dessen Inneren sie koaxial verläuft, daß der Kolbenschaft koaxial im Inneren eines mit der Trägerplatte verbundenen Zylindergehäuses angeordnet ist, wobei der Kolbenschaft relativ zum Zylindergehäuse senkrecht nach unten, also gegen die vom Deckel zu befreiende Flasche drückbar ist, daß der Kolbenschaft mit einem an seinem unteren Ende angeordneten Konus versehen ist, der zwischen wenigstens zwei Stützrollen eintritt, die gelenkig am Zylindergehäuse gelagert sind und ortsfest mit einem Hebel verbunden sind, an dessen unterem Ende über ein weiteres Gelenk an der Flasche angreifende Greiferbacken schwenkbar angeordnet sind, und daß zwischen dem unteren Ende der Antriebswelle und dem zu entfernenden Deckel Kupplungen vorgesehen sind, die an dem Wellenende angeordnet sind und am Deckel angreifen.

Mit dieser Anordnung wird erreicht, daß mit einem einzigen Aggregat sowohl der Hubvorgang wie auch der Vorgang des Abdrehens des Deckels bewerkstelligt werden kann.

Neben der Einsparung zusätzlicher Zwischenförderer und getrennter Vorrichtungen hat somit die erfindungsgemäße Vorrichtung den Vorteil, daß das Deckelabschrauben zeitgleich mit dem Hubvorgang durchgeführt werden kann. Der Angriff der Einzelteile des Aggregates an der Flasche bzw. an deren Deckel kann ebenfalls zeitgleich erfolgen.

Die erfindungsgemäße Vorrichtung kann vorzugsweise auf Flaschen angewendet werden, die in den obengenannten Sammelbehältern ("Kisten") zwischengelagert sind. In einem solchen Fall kann es besonders zweckmäßig sein, wenn im Abstand und in der Anzahl Hubaggregate der genannten Art verwendet werden, die den in dem Sammelbehälter angeordneten Flaschen entsprechen. Die Verwendung einer solchen Vorrichtung führt dazu, daß der Abtransport und der Austausch der Flaschen sehr rasch vor sich gehen kann.

Andererseits ergeben sich hieraus relativ große und schwere Vorrichtungen, da beispielsweise bei einem Kasten, der 24 Bierflaschen aufnimmt, zum gleichzeitigen Austausch 24 Aggregate Verwendung finden müssen.

Aus diesem Grunde ist es besonders vorteilhaft, wenn insbesondere für Behälter mit zahlreichen Flaschen ein oder mehrere horizontal verschiebbare Vorrichtungen Verwendung finden, bei welchem die Anzahl der Aggregate kleiner als die Anzahl der Flaschen ist, so daß die Aggregate jeweils nur einem Teil der Flaschen zugeordnet werden. So könnten beispielsweise bei einem Behälter, der 8 Flaschen aufnimmt, die in zwei Viererreihen angeordnet sind, jeweils die Deckel von vier dieser Flaschen, die also quadratisch zueinander stehen, durch eine mit entsprechend quadratisch angeordneten Hubaggregaten versehene Vorrichtung nacheinander entfernt werden. Ferner ist es möglich, Vorrichtungen einzusetzen, die gleichzeitig arbeiten, jeweils aber nur eine begrenzte Anzahl der vorhandenen Flaschen entfernen. Bei dem obigen Beispiel wären also zwei Vorrichtungen erforderlich mit jeweils vier Hubaggregaten, die gleichzeitig die vorhandenen Flaschen erfassen und die dort vorhandenen Deckel abschrauben. Eine solche Aufteilung hat den Vorteil, daß es die Vorrichtung erlaubt, sowohl nacheinander als auch gleichzeitig die vorhandenen Flaschen zu beaufschlagen. Im Extremfall kann es sogar ausreichen, wenn ein einziges verschiebliches Aggregat vorhanden ist, welches die Flaschen nacheinander erfaßt und in einem der Trägerplatte zugeordneten Rahmen auf dort angeordneten Schienen horizontal bewegbar ist, wobei die Bewegung durch einen Schalter oder dergleichen in ihrer Anfangs- und Endlage fixierbar ist.

Werden mehrere Aggregate verwendet, so kann diesen ein gesonderter, die Aggregate gemeinsam halternder Träger zugeordnet sein, der die Verschiebung vornimmt, wobei mehr als ein Aggregat gleichzeitig verschoben werden können.

Werden mehrere Aggregate gleichzeitig eingesetzt, entsteht derselbe Vorteil wie bei einer Anordnung, bei der jeder Flasche ein Aggregat zugeordnet ist, wobei es vorteilhaft ist, daß im Störungs- und Reparaturfall nicht die ganze Vorrichtung, sondern im Zweifelsfall nur ein Teilverbund von Aggregaten ausgewechselt werden muß.

In besonders vorteilhafter Weise sind die Einzelaggregate jeweils mit einem gesonderten Antrieb versehen, der ein Elektromotor sein kann. Selbstverständlich ist es möglich, hier auch einen Pneumatik- oder einen Hydraulikmotor einzusetzen. Da aber die Umdrehungsgeschwindigkeit der Welle des Motors relativ gering sein muß, sind bei einem Elektromotor zwischengeschaltete Getriebe erforderlich, während ein Hydraulikmotor von Hause aus so eingegestellt werden kann, daß er langsam läuft.

Hierbei ist es zweckmäßig, daß sich der zentral durch die Aufnahmebohrung der Trägerplatte verlaufende Antriebszapfen des Antriebs, z.B. des Elektromotors, senkrecht durch die Aufnahmebohrung erstreckt, und über ein Kupplungsglied hinaus als Antriebswelle fortsetzt, wobei die Antriebswelle wiederum in dem Kolbenschaft gelagert ist, in dessen Innerem sie koaxial verläuft. Da der Kolbenschaft seinerseits koaxial im Inneren eines Zylindergehäuses sitzt, kann die Vorrichtung mit einem pneumatischen Antrieb versehen werden, welcher den Kolbenschaft relativ zum Zylindergehäuse bei entsprechender Auslösung nach unten, also gegen die vom Deckel zu befreiende Flasche drückt.

Wenn also der Kolbenschaft sich nach unten auf die Flasche zubewegt, werden die Stützrollen auseinandergedrückt und damit der Hebel gegen bzw. im Uhrzeigersinn gedreht, so daß gegen die Kraft von hier vorgesehenen Federn die Backen gegen den Flaschenhals bzw. das Oberteil der Flasche derart gedrückt werden, daß die Flasche bei einem Rückhub des Kolbens von diesem mitgenommen wird.

Koaxial innerhalb des Kolbenschaftes ist bei dieser Ausführungsform zweckmäßigerweise ein an die Welle des Antriebsmotors angeschlossener oder durch die Welle selbst gebildeter Wellenabschnitt vorgesehen, der sich langsam innerhalb des Kolbenschaftes dreht. Dieser angetriebene Wellenabschnitt wird bei einer Abwärtsbewegung des Kolbens ebenfalls von diesem mitgenommen, wobei zwischen Welle und Kolbenschaft Wälzlager vorgesehen sind. Es ist demzufolge erforderlich, daß die Welle bzw. deren Abschnitt gegenüber dem Motorantrieb bzw. dessen Welle eine Relativbewegung durchführt, die beispielsweise dadurch zustandekommen kann, daß in an sich bekannter Weise zwei Abschnitte eines Kupplungsgliedes vorgesehen sind, die teleskopartig ineinandergreifen, wobei das Drehmoment durch Längsverschiebung ermöglichende Verzahnungen übertragbar ist.

Um die Drehbewegung der Welle auf den zu drehenden Deckel zu übertragen, können Kupplungen verschiedener Art zwischen Wellenende und Deckel für den Fall vorgesehen sein, daß diese beiden Teile in Kontakt kommen. Eine solche Kupplung kann - wie beschrieben - beispielsweise darin bestehen, daß greiferähnliche Backen mit der Welle verbunden sind, die unter Reibkraft am Deckel angreifen.

Besonders vorteilhaft ist es, wenn die Verbindung zwischen dem Wellenende und dem Deckel dadurch zustandekommt, daß am Wellenende wenigstens ein exzentrisch angeordneter angespitzter Stift vorhanden ist, der bei einer Abwärtsbewegung der Welle den Deckel durchdringt und damit eine ortsfeste Verbindung zwischen dem Stift der Welle und dem Deckel herstellt. Sobald der Stift den Deckel durchdrungen hat, wird er mithin von der Welle mitgenommen. Aufgrund der geringen Drehgeschwindigkeit ist eine solche Herstellung der Verbindung während des Laufs der Welle möglich. Selbstverständlich ist es auch möglich, eine zusätzliche Einschaltung durch Umlaufkontakte oder dergleichen vorzunehmen, die eine Kupplung der oben beschriebenen Art im Stillstand bewirkt. Die zuvor beschriebene Anordnung hat aber den wesentlichen Vorteil, daß Baumaterial eingespart wird.

Schließlich ist es noch möglich, den auf gegebenenfalls mehreren Stiften dieser Art haftenden Deckel durch einen Auswerfer aus der Vorrichtung herauszufördern, wobei der Auswerfer aus einem Stift besteht, der sich im Zentrum der Welle befindet und dort längsverschieblich angeordnet ist. Dieser Auswerfer kann bei einer pneumatischen Ausführung von einem entsprechend kleinen Druckluftaggregat in Auswerferrichtung, also nach unten, beaufschlagt werden; es sind aber auch mechanische Vorrichtungen denkbar, die aufgrund von Exzentern oder dergleichen im Inneren des Kolbenschaftes angeordnet sind und bei einer bestimmten Lage auf das obere Ende des Auswerfers treffen.

Anstelle des Stiftes oder der Stifte können auch für den Deckel Greifer vorgesehen sein, die den Reibschluß mit der Welle herstellen. Der Auswurf kann u.U. vereinfacht werden, wenn ein Luftstrom erzeugt wird, der von oben gegen den Deckel gerichtet ist und diesen von den Spitzen trennt.

Um die Haftung der Greiferbacken an den Flaschen zu verbessern und mit Sicherheit zu verhindern, daß diese während des Hubvorganges aus der Vorrichtung herausfallen, können die Greiferbacken mit haftungserhöhenden Borsten oder dergleichen versehen sein, die dem Hals der Flasche zugewandt sind. An dieser Stelle können auch Gummibeschichtungen oder Beschichtungen aus gummiähnlichem Kunststoff vorgesehen sein.

Bei einem pneumatischen Antrieb können die wesentlichen Teile der Pneumatikanlage im oberen Teil des Zylinderkopfes angeordnet sein, der seinerseits mit der Trägerplatte über einen Flansch verbunden ist, der durch drei Schrauben gehaltert sein kann und der somit das Aggregat zuverlässig festhält. Andererseits ermöglicht es eine solche Verbindung, das Gesamtaggregat einschließlich Welle, Auswerfer und Greifer zu lösen und zum Zwecke des Ersatzes unter minimalem Stillstandzeiten aus der Traverse zu entfernen.

Die Erfindung wird im folgenden anhand von Ausführungsbeispielen in der Zeichnung näher erläutert.
- Fig. 1: zeigt in schematischer perspektivischer Darstellung eine Ausführungsform der erfindungsgemäßen Vorrichtung, mit welcher gleichzeitig sämtliche Seiten eines Sammelbehälters beaufschlagt werden können.
- Fig. 2: zeigt in schematischer Darstellung eine Ausführungsform von Greifern oder Backen, die dem Festhalten der Flaschen dienen.
- Fig. 3: zeigt in schematischer Darstellung im Schnitt eine andere Ausführungsform für die Ausbildung der Greifer oder Backen.
- Fig. 4: zeigt in schematischer Darstellung eine Ausführungsform zur pneumatischen Betätigung der Vorrichtung.
- Fig. 5: ist der Schnitt V/V nach Fig. 6.
- Fig. 6: zeigt einen Längsschnitt durch die Vorrichtung.
- Fig. 7: zeigt die Vorrichtung nach Fig. 6 in Ansicht.

Gemäß Fig. 1 ist eine Vorrichtung 1 einem acht in Viererreihen nebeneinander angeordneten Flaschen 2 aufnehmenden Sammelbehälter 3 zugeordnet, wobei dieser Sammelbehälter 3 handelsüblich ist und dem gleichzeitigen Verkauf mehrerer gefüllter Flaschen 2 dient.

Die dem Sammelbehälter 3 zugeordnete und in Fig. 1 dargestellte Vorrichtung 1 besteht nach dargestelltem Ausführungsbeispiel aus einem Rahmen 4 der eine Trägerplatte 5 aufnehmen kann, wobei die Trägerplatte 5 der Halterung von (beim dargestellten Ausführungsbeispiel: acht) Hubaggregaten 6 dient, von denen jeweils eines einer der Flaschen 2 im Sammelbehälter 3 zugeordnet ist. Der Rahmen 4 und damit die Trägerplatte 5 sind auf Schienen 7 und 8 verschieblich angeordnet, wobei beim dargestellen Ausführungsbeispiel die Schienen 7 und 8 im rechten Winkel zueinander angeordnet sind aber nicht sein müssen. Die Schienen 7 und 8 können ober- und unterhalb des Rahmens 4 bzw. der Trägerplatte 5 an dieser angreifen und sind in ihrer jeweiligen Einstellage feststellbar.

Die Schienen 7 und 8 ermöglichen es beispielsweise bei der Verwendung von relativ wenig Aggregaten (beim dargestellten Ausführungsbeispiel beispielsweise vier Aggregaten) die jeweils nicht erreichte Flaschenanzahl durch entsprechendes Verschieben der Trägerplatte 5 mit dem Rahmen 4 über die bisher nicht ergriffenen Flaschen mühelos und schnell zu erreichen.

In Fig. 1 ist die Vorrichtung 1 von unten gesehen dargestellt, wobei aus der Trägerplatte 5 die einzelnen Aggregate 6 nach unten, d.h. in Richtung auf die Flaschen 2 herausragen. Von den Aggregaten 6 ist in Fig. 1 das äußere Zylindergehäuse 9 sichtbar, aus welchem nach unten jeweils ein Kolbenschaft 10 heraustritt. Dieser Kolbenschaft 10 dient einerseits der Betätigung eines Greifers 11, der mittels gelenkig angebrachter Greiferbacken 12 die jeweilige Flasche 2 festhält, deren Deckel 13 entfernt werden soll (vgl. Fig. 2). Zu diesem Zweck können beim Ausführungsbeispiel nach Fig. 2 wenigstens zwei Hebel 14 vorgesehen sein, die jeweils um einen ortsfesten Gelenkpunkt 15 schwenkbar sind und an deren zur Flasche 2 hinweisenden Enden über Gelenke 16 die Gelenkhalterungen 17 der Greiferbacken 12 gelenkig angeordnet sind.

Die Greiferbacken 12 werden also zur Anlage an der Flasche 2 in deren Halsbereich gebracht, wenn ihre oberen Enden 18 in Richtung des Doppelpfeiles 19 auseinandergedrückt werden. Dieses Auseinanderdrücken kann, wie alle anderen Betätigungen auch, pneumatisch geschehen.

Fig. 3 zeigt in schematischer Darstellung diese Betätigung der Backen 12, wobei das Auseinanderspreizen in Richtung des Doppelpfeiles 19 durch den Kolbenschaft 10 vorgenommen wird, an dessen den Backen 12 zugewandten Ende ein Konus 20 angeordnet ist, der auf ortsfest angeordnete Stützrollen 21 wirkt, um die Hebel 14 auseinanderzuspreizen und damit in Gegenrichtung die Greiferbakken 12 an der Flasche 2 zur Anlage zu bringen.

In Fig. 3 ist noch die Trägerplatte 5 dargestellt, die das gesamte Hubaggregat haltert.

Fig. 4 zeigt die einzelnen Bauteile in ihrem Einfachstadium, d.h. zu einem Zeitpunkt, in welchem der Konus 20 noch nicht die Stützrollen 21 in Öffnungsrichtung und damit die Greiferbacken 12 in Schließrichtung beaufschlagt hat.

Aus Fig. 4 geht ferner ein zentral angeordneter Auswerfer 30 hervor, der dem Ausstoß der abgedrehten Deckel 13 dient. Wie alle übrigen Bauteile auch kann der als Stift ausgebildete Auswerfer mit Druckluft beaufschlagt werden.

Fig. 6 zeigt die Gesamtvorrichtung mit ihren Einzelheiten im Schnitt. Danach ist in einem Zylindergehäuse 9 vertikal verschieblich und pneumatisch beaufschlagt der Kolbenschaft 10 angeordnet, in dessen Innerem über Wälzlager 25 eine Antriebswelle 26 um ihre senkrechte Achse drehbar gelagert ist, die dem Abschrauben des Deckels 13 dient. Der Mitnehmer hierfür ist ein Stift 127, der außerhalb der Mitte von oben in den Deckel 13 eingestochen wird, so daß die Fortsetzung der Drehbewegung der Welle 26 zu einer Mitnahme des Deckels 13 und damit zu einem Drehen in öffnungsrichtung führt. Es können selbstverständlich auch mehrere Mitnehmer dieser Art vorgesehen sein.

Wie aus Fig. 6 weiter hervorgeht, liegt koaxial innerhalb der Welle 26 der Auswerfer 30, der über seine Luftanschlüsse 31 und 32 (vgl. Fig. 4) in Richtung des Pfeiles 35 senkrecht nach unten bewegbar ist, so daß der mitgenommene und abgedrehte Deckel 13 nach unten ausgefördert wird.

Fig. 5 ist der Schnitt V/V in Fig. 6 und verdeutlicht das koaxiale Ineinandergreifen des Auswerfers 30, der Antriebswelle 26 des Kolbenschaftes 10 und des Zylindergehäuses 9.

Wie aus Fig. 6 weiter hervorgeht, können die Greiferbakken 12 zusätzlich in Anlagerichtung durch Federn 36 beaufschlagt werden.

Fig. 7 zeigt das Gesamtaggregat in Seitenansicht und verdeutlicht dessen Halterung, insbesondere an der Trägerplatte 5.

## Patentansprüche

1. Vorrichtung zum maschinellen Entfernen von Schraubdeckeln (13) von Flaschen (2), wie Deckeln von Saft-, Mineralwasser- oder aber auch Bierflaschen, mit wenigstens einem die Deckel (13) in Öffnungsrichtung drehenden Aggregat und wenigstens einem dem Transport der Flaschen (2) dienenden, in einer Trägerplatte (5) gehaltenen Hubaggregat (6), in welchem sowohl eine Vorrichtung zum Festhalten und Entnehmen der Flaschen als auch eine Vorrichtung zum Drehen der Deckel (13) in Öffnungsrichtung angeordnet ist,
**dadurch gekennzeichnet,**
daß jedes Hubaggregat (6) jeweils mit einem gesonderten Drehantrieb (40) versehen ist,
daß sich ein Abtriebszapfen (26') des Antriebes (40) senkrecht durch eine Aufnahmebohrung in der Trägerplatte (5) erstreckt und über ein Kupplungsglied (27) hinaus als Antriebswelle (26) fortsetzt, wobei die Antriebswelle (26) in einem drehfest, jedoch heb- und senkbar in der Trägerplatte (5) sitzenden Kolbenschaft (10) gelagert ist, in dessen Inneren sie koaxial verläuft, daß der Kolbenschaft (10) koaxial im Inneren eines mit der Trägerplatte (5) verbundenen Zylindergehäuses (9) angeordnet ist,
wobei der Kolbenschaft (10) relativ zum Zylindergehäuse (9) senkrecht nach unten, also gegen die vom Deckel (13) zu befreiende Flasche (2) drückbar ist, daß der Kolbenschaft (10) mit einem an seinem unteren Ende angeordneten Konus (20) versehen ist, der zwischen wenigstens zwei Stützrollen (21) eintritt, die gelenkig am Zylindergehäuse (9) gelagert sind und ortsfest mit einem Hebel (14) verbunden sind, an dessen unterem Ende über ein weiteres Gelenk an der Flasche angreifende Greiferbacken (12) schwenkbar angeordnet sind, und daß zwischen dem unteren Ende der Antriebswelle (26) und dem zu entfernenden Deckel (13) Kupplungen vorgesehen sind, die an dem Wellenende angeordnet sind und am Deckel (13) angreifen.

2. Vorrichtung nach Anspruch 1, dadurch gekennzeichnet, daß der Drehantrieb (40) ein Hydraulikmotor ist.

3. Vorrichtung nach einem der Ansprüche 1 und 2, dadurch gekennzeichnet, daß sie mit einem pneumatischen Hubantrieb versehen ist, welcher den Kolbenschaft (10) relativ zum Zylindergehäuse (9) bei entsprechender Auslösung nach unten gegen die vom Deckel (13) zu befreiende Flasche (2) drückt.

4. Vorrichtung nach Anspruch 3, dadurch gekennzeichnet, daß die wesentlichen Teile der Pneumatikanlage für den pneumatischen Hubantrieb im oberen Teil des Kopfes des Zylindergehäuses (9) angeordnet sind, das seinerseits mit der Trägerplatte (5) über einen Flansch verbunden ist.

5. Vorrichtung nach Anspruch 4, dadurch gekennzeichnet, daß der Flansch mittels drei gleichmäßig über seinen Umfang verteilter Schrauben an der Trägerplatte (5) gehaltert ist, wobei nach Lösen der Schrauben das gesamte Hubaggregat (6) auswechselbar ist.

6. Vorrichtung nach einem der Ansprüche 1 bis 5, dadurch gekennzeichnet, daß die am unteren Ende der Antriebswelle (26) angeordneten Kupplungen greiferähnliche Backen sind, die unter Reibkraft am Deckel (13) angreifen.

7. Vorrichtung nach einem der Ansprüche 1 bis 5, dadurch gekennzeichnet, daß die Kupplungen zwischen dem Ende der Welle (26) und dem Deckel (13) aus wenigstens einem am Ende der Welle (26) exzentrisch angeordneten angespitzten Stift (127) bestehen, der bei einer Abwärtsbewegung der Welle (26) den Deckel (13) durchdringt, wodurch eine ortsfeste Verbindung zwischen dem Stift (127) und der Welle (26) und dem Deckel (13) hergestellt wird.

8. Vorrichtung nach Anspruch 7, dadurch gekennzeichnet, daß der am Wellenende haftende Deckel (13) durch einen Auswerfer (30) herausförderbar ist.

9. Vorrichtung nach Anspruch 8, dadurch gekennzeichnet, daß der Auswerfer (30) aus einem Stift besteht, der sich im Zentrum der Antriebswelle (26) befindet und dort längsverschiebbar angeordnet ist.

10. Vorrichtung nach Anspruch 9, dadurch gekennzeichnet, daß der Auswerfer (30) bei einer pneumatischen Ausführung in Auswerfrichtung, also nach unten, mit Druckluft beaufschlagbar ist.

11. Vorrichtung nach einem der vorhergehenden Ansprüche, dadurch gekennzeichnet, daß die Trägerplatte (5) in einem zugeordneten Rahmen (4) auf dort angeordneten Schienen (7, 8) horizontal bewegbar ist.

12. Vorrichtung nach Anspruch 11, dadurch gekennzeichnet, daß die Bewegung durch einen Schalter oder dergleichen in ihrer Anfangs- und Endlage fixierbar ist.

13. Vorrichtung nach einem der Ansprüche 1 bis 12, dadurch gekennzeichnet, daß die Greiferbacken (12) auf ihrer dem Flaschenhals zugewandten Seite mit haftungserhöhenden Mitteln versehen sind.

## Claims

1. Device for mechanically removing screw caps (13) from bottles (2), such as caps of juice, mineral water or else beer bottles, having at least one unit which rotates the caps (13) in the opening direction and at least one lifting unit (6) which serves to transport the bottles (2), is held in a bearing plate (5) and in which there are arranged both a device for holding and removing the bottles and a device for rotating the caps (13) in the opening direction, characterized in that each lifting unit (6) is in each case provided with a separate rotary drive (40), in that an output pin (26') of the drive (40) extends vertically through a receiving bore in the bearing plate (5) and continues as drive shaft (26) beyond a coupling member (27), the drive shaft (26) being mounted in a piston shaft (10) which is positioned in the bearing plate (5) so as to be rotationally fixed but able to move upwards and downwards, the drive shaft running coaxially in the interior of the said piston shaft, in that the piston shaft (10) is arranged coaxially in the interior of a cylinder housing (9) which is connected to the bearing plate (5), it being possible to press the piston shaft (10) vertically downwards, that is to say against the bottle (2) from which the cap (13) is to be removed, relative to the cylinder housing (9), in that the piston shaft (10) is provided with a cone (20) which is arranged on its lower end and passes between at least two support rollers (21), which are mounted articulatedly on the cylinder housing (9) and are connected in a fixed manner to a lever (14), at the lower end of which gripper jaws (12), which engage on the bottle via a further joint, are pivotably arranged, and in that couplings which are arranged at the shaft end and engage on the cap (13) are provided between the lower end of the drive shaft (26) and the cap (13) to be removed.

2. Device according to Claim 1, characterized in that the rotary drive (40) is a hydraulic motor.

3. Device according to one of Claims 1 and 2, characterized in that it is provided with a pneumatic lifting drive which, when actuated appropriately, presses the piston shaft (10) downwards relative to the cylinder housing (9) against the bottle (2) from which the cap (13) is to be removed.

4. Device according to Claim 3, characterized in that the important parts of the pneumatic unit for the pneumatic lifting drive are arranged in the upper part of the head of the cylinder housing (9), which in turn is connected to the bearing plate (5) via a flange.

5. Device according to Claim 4, characterized in that the flange is held on the bearing plate (5) by means of three screws distributed uniformly over the periphery of the said flange, it being possible to exchange the entire lifting unit (6) after loosening the screws.

6. Device according to one of Claims 1 to 5, characterized in that the couplings arranged at the lower end of the drive shaft (26) are gripper-like jaws which engage frictionally on the cap (13).

7. Device according to one of Claims 1 to 5, characterized in that the couplings between the end of the shaft (26) and the cap (13) comprise at least one pin (127) which is injection-moulded eccentrically at the end of the shaft (26) and penetrates through the cap (13) when the shaft (26) is moved downwards, resulting in a fixed connection between the pin (127) and the shaft (26) and the cap (13).

8. Device according to Claim 7, characterized in that the cap (13) which is attached to the shaft end can be removed by means of an ejector (30)

9. Device according to Claim 8, characterized in that the ejector (30) comprises a pin which is situated in the centre of the drive shaft (26) and is arranged so as to be longitudinally displaceable therein.

10. Device according to Claim 9, characterized in that the ejector (30), if it is of pneumatic design, can be acted on by compressed air in the ejection direction, i.e. downwards.

11. Device according to one of the preceding claims, characterized in that the bearing plate (5) is horizontally movable in an associated frame (4) on rails (7, 8) arranged at that location.

12. Device according to Claim 11, characterized in that the starting and end positions of its movement can be fixed by means of a switch or the like.

13. Device according to one of Claims 1 to 12, characterized in that the gripper jaws (12) are provided, on their side facing the bottle neck, with adhesion-promoting means.

## Revendications

1. Dispositif pour séparer mécaniquement des capuchons à vis (13) de bouteilles (2), tels que de capuchons de bouteilles de jus de fruits, d'eau minérale ou également de bière, avec au moins une unité faisant tourner le capuchon (13) dans le sens de l'ouverture et au moins une unité de levée (6) servant au transport des bouteilles (2) et maintenu dans une plaque support (5), dans lequel est disposé tant un dispositif destiné à fixer et prélever les bouteilles qu'également un dispositif destiné à faire tourner le capuchon (13) dans le sens de l'ouverture,
caractérisé en ce que
chaque unité de levée (6) est pourvue respectivement d'un entraînement en rotation (40) propre
en ce q'un tourillon entraîné (26') de l'entraînement (40) s'étend perpendiculairement à travers une ouverture de réception ménagée dans la plaque support (5) et se prolonge par un organe d'accouplement (27) servant d'arbre d'entraînement (26), l'arbre d'entraînement (26) étant monté à rotation dans une tige de piston (10) bloquée en rotation, mais pouvant cependant être levée et abaissée dans la plaque support (5), tige de piston à l'intérieur de laquelle l'arbre court coaxialement, en ce que la tige de piston (10) est disposée coaxialement à l'intérieur d'un carter de cylindre (9) relié à la plaque support (5), la tige de piston (10) pouvant être pressée par rapport au carter de cylindre (9) perpendiculairement vers le bas, donc contre la bouteille (2) à débarrasser du capuchon (13), en ce que la tige de piston (10) est pourvue d'un cône (20) disposé à son extrémité inférieure et pénétrant entre au moins deux galets d'appui (21) qui sont montés de façon articulée sur le carter de cylindre (9) et reliés de façon localement fixe à un levier (14) à l'extrémité inférieure duquel, par l'intermédiaire d'une autre articulation, des mâchoires preneuses (12) agissant sur la bouteille sont disposées de façon à pouvoir pivoter, et en ce que, entre l'extrémité inférieure de l'arbre d'entraînement (26) et le capuchon (13) à enlever, sont prévus des accouplements disposés sur l'extrémité d'arbre et agissant sur le capuchon (13).

2. Dispositif selon la revendication 1, caractérisé en ce que l'entraînement de rotation (40) est un moteur hydraulique.

3. Dispositif selon l'une des revendications 1 et 2, caractérisé en ce qu'il est pourvu d'un entraînement de levée pneumatique qui presse la tige de piston (10) par rapport au carter de cylindre (9) vers le bas contre la bouteille (2) à débarrasser du capuchon (13), lors d'un déclenchement correspondant.

4. Dispositif selon la revendication 3, caractérisé en ce que les pièces essentielles de l'installation pneumatique de l'entraînement de levée pneumatique sont disposées dans la partie supérieure de la tête du carter de cylindre (9) qui, de son côté, est relié à la plaque support (5) par l'intermédiaire d'une bride.

5. Dispositif selon la revendication 4, caractérisé en ce que la bride est maintenue sur la plaque support (5) au moyen de deux vis réparties régulièrement sur sa périphérie, l'ensemble de l'unité de levée (6) pouvant être remplacé après desserrement des vis.

6. Dispositif selon l'une des revendications 1 à 5, caractérisé en ce que les accouplements disposés à l'extrémité inférieure de l'arbre d'entraînement (26) sont des mâchoires analogues à des preneurs, qui agissent sur le capuchon (13) sous l'effet d'une force de friction.

7. Dispositif selon l'une des revendications 1 à 5, caractérisé en ce que les accouplements se trouvant entre l'extrémité de l'arbre (26) et le capuchon (13) sont constitués d'une tige (127) surmoulée par injection, disposée de façon excentrée à l'extrémité de l'arbre (26) et traversant le capuchon (13) à l'occasion d'un déplacement de descente de l'arbre (26), faisant qu'une liaison localement fixe est établie entre la tige (127) et l'arbre (26) et le capuchon (13).

8. Dispositif selon la revendication 7, caractérisé en ce que le capuchon (13) adhérant à l'extrémité d'arbre est susceptible d'être extrait au moyen d'un éjecteur (30).

9. Dispositif selon la revendication 8, caractérisé en ce que l'éjecteur (30) est constitué d'une tige se trouvant au centre de l'arbre d'entraînement (26) et y étant disposée de façon déplaçable longitudinalement.

10. Dispositif selon la revendication 9, caractérisé en ce que l'éjecteur (30) est susceptible d'être alimenté en air comprimé, dans la direction de l'éjection donc vers le bas, dans le cas du choix d'une réalisation pneumatique.

11. Dispositif selon l'une des revendications précédentes, caractérisé en ce que la plaque support (5) est déplaçable horizontalement dans un cadre (4) associé, sur des glissières (7, 8) disposées à cet endroit.

12. Dispositif selon la revendication 11, caractérisé en ce que le déplacement est susceptible d'être fixé concernant sa position initiale et sa position finale, au moyen d'un interrupteur ou analogue.

13. Dispositif selon l'une des revendications 1 à 12, caractérisé en ce que les mâchoires preneuses (12) sont pourvues de moyens augmentant l'adhérence sur leur face tournée vers le goulot de bouteille.
